# FASCICULE DE BREVET EUROPEEN

(11) **EP 0 057 644 B1**
(45) Date de publication et mention de la délivrance du brevet: **03.10.1984**
(21) Numéro de dépôt: 82400170.5
(22) Date de dépôt: 01.02.1982
(51) Int. Cl.: B65D 75/58, B65D 85/76

(54) **Emballage de conditionnement à ouverture facile, notamment pour produits alimentaires pâteux**
Leicht zu öffnende Verpackung, insbesondere für pastöse Lebensmittel
Easily openable package e.g. for foodstuff in paste form

(30) Priorité: 03.02.1981 FR 8102016
(43) Date de publication de la demande: 11.08.1982
(73) Titulaire: SOCIETE ANONYME DES FERMIERS REUNIS par abréviation S.A.F.R. Société dite:, F-75481 Paris Cedex 10 (FR)
(72) Inventeur: Guyonnet, Marcel Aimé René, F-92370 Chaville (FR)
(74) Mandataire: Barnay, André François

## Description

L'invention se rapporte à un emballage de conditionnement étanche à ouverture facile pour produits pâteux, en particulier pour produits alimentaires tels que fromages fondus ou demi-sel, composé de deux feuilles minces, savoir une première feuille, découpée suivant un contour approprié et conformée en coquille par pliage de manière à faire apparaître le fond et les faces latérales de l'emballage,et une deuxième feuille formant couvercle, découpée aux dimensions dudit fond et posée à plat sur la surface du produit à conditionner préalablement placé dans ladite coquille.

Dans un emballage du genre considéré (FR-A-2 142 115), les parties de la première feuille formant lesdites faces latérales se prolongent par des rebords qui sont rabattus et thermosoudés sur les bords de la deuxième feuille, les faces respectivement intérieure de la première feuille et extérieure de la deuxième feuille étant revêtues à cet effet d'une laque thermosoudable. D'autre part, une portion de la première feuille, comprenant le fond et au moins une face latérale, constitue une bande d'ouverture large qui doit se déchirer le long des lignes de pliage bordant ladite face latérale et le fond par traction sur une languette constituée par le rebord de cette dernière face latérale, plus large que les autres rebords. Les coins de ce rebord élargi sont rabattus suivant des lignes de pliage obliques de manière que la languette de traction prenne une forme générale triangulaire et que ce soit la face extérieure, non revêtue de laque thermosoudable, de la partie de la première feuille formant ladite languette qui vienne en contact avec la face extérieure de la deuxième feuille.

Lorsqu'on tire cette languette pour obtenir l'ouverture d'un emballage ainsi constitué, on constate bien souvent que la séparation de la bande large précitée s'effectue de façon défectueuse. Par exemple, les déchirures délimitant cette bande progressent non pas parallèlement entre elles le long des lignes de pliage qu'elles devraient suivre, mais en convergeant l'une vers l'autre, ce qui donne naissance à une bande d'ouverture effilée en V et trop courte, le produit étant ainsi mal libéré et son extraction de l'emballage rendue fort difficile.

L'invention a pour but de remédier à cet inconvénient et d'aménager l'emballage considéré de manière à assurer une séparation parfaite de la bande d'ouverture et un «déshabillage» complet du produit contenu dans l'emballage.

Ce but est atteint en prévoyant, le long des lignes de pliage qui délimitent latéralement la bande d'ouverture de l'emballage, des bandes de renfort adhérant à la première feuille dans laquelle est prise cette bande et guidant la progression de la déchirure lors de l'ouverture de l'emballage, ces bandes de renfort, considérées sur la première feuille avant pliage de celle-ci, étant rectilignes et chacune d'elles s'étendant d'un côté sur une partie au moins de la face latérale opposée à la languette de traction et de l'autre côté jusque sur une partie du rebord élargi formant ladite languette, de sorte que les bandes de renfort, qui s'étendent parallèlement ou sensiblement prallè- lement entre elles sur la majeure partie de leur longueur, se dirigent l'une vers l'autre sur le reste de leur longueur - après pliage de la première feuille - par des portions terminales appartenant à la languette et longeant la ligne de pliage située au pied de celle-ci. Ainsi, l'ouverture de l'emballage s'effectue suivant un double chemin de déchirage, partant du centre du pied de la languette en divergeant vers les arêtes latérales de la face adjacente à la languette, puis suivant ces arêtes latérales et ensuite celles d'une deuxième face (le fond de l'emballage) et d'une troisième face (opposée à la première). L'ouverture est par conséquent complète et ne laisse subsister aucun coin de rétention du produit emballé.

Dans un emballage selon l'invention, on peut prévoir que, d'une manière connue, la largeur du rebord élargi soit telle qu'entre les deux coins rabattus de la languette restent découvertes des portions thermosoudables de la première feuille et de la deuxième feuille en regard. Or, on a constaté que, lorsque ces portions s'étendent jusqu'à la pointe de la languette, celle-ci risque fort de se trouver soudée de sa base à son extrémité sur la deuxième feuille, en raison de l'échauffement dû au produit coulé à chaud, de sorte qu'il est difficile de la saisir pour arracher la bande d'ouverture. C'est pourquoi, selon une autre caractéristique de l'invention, le rebord élargi est complé- mentairement élargi en une partie centrale de sa bordure, sur une longueur inférieure à la largeur de la bande d'ouverture, de manière que la surface entière de la languette de traction soit recouverte par les coins rabattus, à la seule exception des portionsther- mosoudables précitées, celles-ci étant délimitées par une petide fenêtre définie par les encoches terminales apparaissant aux angles dudit rebord du fait de la présence de ladite partie centrale élargie. De cette manière, on est sûr que la languette de traction reste libre sur la majeure partie de sa surface, n'étant soudée à la deuxième feuille qu'à l'intérieur de ladite fenêtre, située au milieu de sa base, cette soudure suffisant à assurer l'étanchéité dans cette région de l'emballage.

Les bandes de renfort d'un emballage selon l'invention peuvent avantageusement être thermosoudées sur la première feuille.

Pour imposer à la bande d'ouverture de commencer à se déchirer aux endroits voulus, il convient de prévoir des amorces de rupture dans le rebord élargi formant la languette de traction, sensiblement à l'extrémité des lignes de pliage que longent les bandes de renfort. Ces amorces de rupture peuvent être constituées par de courtes entailles poinçonnées dans la bordure dudit rebord élargi avec la même orientation que les lignes de pliage correspondant sur ce rebord aux bandes de renfort.

Afin d'assurer que les lignes de déchirure, commençant aux amorces de rupture, atteignent correctement le début des bandes de renfort qui les guideront ensuite jusqu'à la fin de l'opération d'ouverture, et cela malgré les tolérances de fabrication concernant la position desdites bandes sur la première feuille de l'emballage, les bandes de renfort sont de préférence disposées sur cette feuille de manière à laisser de petites marges entre leurs lisières extérieures et les lignes de pliage correspondantes.

L'invention est applicable aux emballages de forme prismatique ayant une base (correspondant au fond précité) rectangulaire, triangulaire ou en forme de secteur circulaire.

La description qui va suivre, en regard des dessins annexés à titre d'exemple non limitatif, permettra de bien comprendre comment la présente invention peut être mise en pratique.
La figure 1 représente la première feuille d'un emballage selon l'invention, disposée à plat avant son pliage en coquille.
La figure 2 représente en perspective l'emballage achevé confectionné par pliage et soudage de la première et de la deuxième feuille.
La figure 3 représente l'emballage de la figure 2 en cours d'ouverture.

Un emballage de conditionnement selon l'invention est formé d'une première feuille 1 (figure 1) et d'un deuxième feuille 2 (représentée en grisé sur les figures 2 et 3). Il s'agit de feuilles minces en aluminium.

La feuille 1 est conformée, par pliage suivant les lignes tracées en traits fins sur la figure 1, en une coquille comportant un fond 3 rectangulaire et des faces latérales 4, 5, 6 et 7 également rectangulaires, s'élevant perpendiculairement au plan du fond 3, auxquelles se raccordent marginalement des rebords 8, 9, 10, 11, les plis d'angles apparaissant entre les faces latérales adjacentes étant rabattus contre les faces latérales 5 et 7 et leurs rebords 9 et 11. Dans la coquille ainsi formée est coulée à chaud une quantité déterminée de fromage 34 (pâte de gruyère ou demi-sel, par exemple) sur une hauteur égale à la hauteur h des faces latérales 4, 5, 6 et 7. A la surface du fromage est déposée la deuxième feuille 2, de dimensions identiques à celles du fond 3, sur laquelle sont rabattus les rebords 8, 9, 10, 11. Puis ces rebords sont soudés sur le pourtour de la feuille 2, sur toute leur longueur, sauf pour l'un des rebords, savoir celui qui porte la référence 8, où la soudure se limite à sa région centrale, comme on le verra plus loin. Pour permettre le soudage des rebords sur la feuille 2, la face extérieure de celle-ci et la face intérieure de la feuille 1 sont revêtues d'une laque thermosoudable.

Comme on le voit sur les figures, le rebord 8 est plus large que les autres. Lorsque les autres rebords sont rabattus sur la feuille 2, ses coins se rabattent par pliage suivant des lignes 12, 13 obliques à 45°. Ainsi est formée une languette triangulaire 15, grâce à laquelle l'emballage peut être ouvert. En effectuant en effet une traction sur cette languette (flèche 16), il est possible d'arracher, suivant une double ligne de déchirure correspondant aux plis 17 et 18 situés entre les faces latérales 5 et 7 et le fond 3 et à leurs prolongements s'étendant de part et d'autre de la face latérale 4, du rebord 8 et éventuellement de la face latérale 6, une large bande d'ouverture 19 prélevée sur la feuille 1 et formée de la languette 15, de la face latérale 4, du fond 3 et éventuellement d'une partie de la face latérale 6.

Afin d'obtenir un arrachement parfait de la bande 19, sur une largeur constante correspondant à la largeur b du fond 3, deux étroites bandes de renfort 20, 21 sont soudées sur la face intérieure de la feuille 1 le long des plis 17, 18 précités et de leurs prolongements. Ces bandes 20, 21, rectilignes sur la feuille 1 dans son état initial à plat, courent sur le rebord 8, les faces latérales 4 et 6 et le fond 3. Elles s'arrêtent à quelque distance de la limite extrême du rebord 8. En regard des extrémités correspondantes des bandes 20, 21 sont prévues dans le rebord 8 deux entailles 22, 23 coïncidant avec les prolongements des plis 17, 18 et formant deux amorces de déchirure qui facilitent le début de la séparation de la bande d'ouverture 19 suivant la lisière extérieure des bandes de renfort 20, 21.

On voit sur la figure 2 que, après pliage, les bandes 20, 21 initialement rectilignes (figure 1 ) forment, du côté de la languette 1 5, deux angles droits successifs de telle manière qu'elles s'étendent parallèlement entre elles,puis se dirigent l'une vers l'autre par des portions terminales appartenant à la languette 15 et longeant la ligne de pliage 24 qui est située au pied de celle-ci et sur laquelle se trouvent les amorces de déchirure 22, 23, entre les extrémités des bandes 20, 21. Ces dernières font leur office de bandes de guidage pour la progression des lignes de déchirure (figure 3) tout d'abord suivant la ligne de pliage 24 précitée, puis suivant les lignes 25, 26 bordant la face latérale 4, puis suivant les lignes 17, 18 et enfin éventuellement suivant les lignes 27, 28 bordant la face latérale 6 opposée, de manière à procurer un large accès au fromage 34 contenu dans l'emballage.

On a représenté sur les figures 2 et 3 la disposition théoriquement idéale des bandes de renfort 20, 21 selon laquelle les lisières extérieures de celles-ci coïncident avec les plis 17, 18 et leurs prolongements, comme les amorces de rupture 22,23. Mais en pratique il y a lieu de tenir compte des tolérances de fabrication affectant le positionnement des bandes 20,21. Afin qu'elles ne présentent jamais une position défavorable par rapport aux amorces 22,23, il convient de les décaler légèrement l'une vers l'autre, comme représenté à la figure 1, en prévoyant une petite marge d entre leurs lisières extérieures et les plis correspondants.

La largeur a des parties latérales du rebord 8 est inférieure à la moitié de la largeur b du fond 3, de manière qu'après pliage subsistent des portions centrales découvertes de la feuille 2, en 29, et de la languette 15, en30, permettant à cette dernière de se souder localement à ladite feuille 2. La partie centrale 31 du rebord 8 a pour sa part une largeur c supérieure à a et égale à la moitié de la largeur b précitée, qui est aussi la largeur de la bande d'ouverture 19, et cela sur une longueur e un peu inférieure à b de manière à faire apparaître des encoches 32,33 définissant, après pliage, l'étendue de la fenêtre de soudage 30, en dehors de laquelle les coins rabattus en triangle, qui se rejoignent exactement suivant une ligne médiane 14, recouvrent toute la face intérieure de la languette de traction 15, empêchant son scellement de façon à assurer une saisie aisée de celle-ci pour l'ouverture de l'emballage.

## Revendications

1. Emballage de conditionnement étanche à ouverture facile pour produits pâteux, en particulier pour produits alimentaires tels que fromages fondus ou demi-sel, composé de deux feuilles minces, savoir une première feuille (1) découpée suivant un contour approprié et conformée en coquille par pliage de manière à faire apparaître le fond (3) et les faces latérales (4-7) de l'emballage, et une deuxième feuille (2) découpée aux dimensions dudit fond et posée à plat sur la surface du produit à conditionner préalablement placé dans ladite coquille, tandis que les parties de la première feuille formant lesdites faces latérales se prolongent par des rebords (8-11 ) qui sont rabattus et thermosoudés sur les bords de la deuxième feuille, les faces respectivement intérieure de la première feuille et extérieure de la deuxième feuille étant revêtues à cet effet d'une laque thermosoudable, et qu'une portion de la première feuille, comprenant le fond (3) et au moins une face latérale (4), constitue une bande d'ouverture (19) large qui doit se déchirer le long des plis (17, 18) bordant ladite face latérale et le fond par traction sur une languette (15) constituée par le rebord (8) de cette dernière face latérale (4), plus large que les autres rebords,les coins de ce rebord élargi étant rabattus suivant des lignes de pliage (12,13) obliques de manière que la languette de traction prenne une forme générale triangulaire et que ce soit la face extérieure, non revêtue de laque thermosoudable, de la partie de la première feuille formant ladite languette qui vienne en contact avec la face extérieure de la deuxième feuille, caractérisé par le fait que le long des lignes de pliage qui délimitent latéralement la bande d'ouverture (19) de l'emballage sont prévues, adhérant à la première feuille (1) dans laquelle est prise cette bande, des bandes de renfort (20,21 ) guidant la progression de la déchirure lors de l'ouverture de l'emballage, ces bandes de renfort (20,21 ), considérées sur la première feuille (1) avant pliage de celle-ci, étant rectilignes et chacune d'elles s'étendant d'un côté sur une partie au moins de la face latérale (6) opposée à la languette de traction (15) et de l'autre côté jusque sur une partie du rebord élargi (8) formant ladite languette, de sorte que les bandes de renfort, qui s'étendent parallèlement ou sensiblement parallèlement entre elles sur la majeure partie de leur longueur, se dirigent l'une vers l'autre sur le reste de leur longueur - après pliage de la pre- mièrefeuille (1 ) - par des portions terminales appartenant à la languette (15) et longeant la ligne de pliage (24) située au pied de celle-ci.

2. Emballage selon la revendication 1, dans lequel la largeur du rebord élargi est telle qu'entre les deux coins rabattus de la languette de traction restent d'é- couvertes des portions thermosoudables de la première feuille et de la deuxième feuille en regard, caractérisé par le fait que le rebord élargi (8) est complé- mentairement élargi en une partie centrale (31 ) de sa bordure, sur une longueur (e) inférieure à la largeur (b) de la bande d'ouverture (19), de manière que la surface entière de la languette de traction (15) soit couverte par les coins rabattus, à la seule exception des portions thermosoudables précitées, celles-ci étant délimitées par une petite fenêtre (30) définie par les encoches terminales (32, 33) apparaissant aux angles dudit rebord (8) du fait de la présence de ladite partie centrale élargie (31).

3. Emballage selon la revendication 1 ou 2, caractérisé par le fait que les bandes de renfort (20, 21) sont thermosoudées sur la première feuille (1).

4. Emballage selon l'une quelconque des revendications 1 à 3, caractérisé par le fait que des amorces de rupture (22, 23) sont prévues dans le rebord élargi (8) formant la languette de traction, sensiblement à l'extrémité des lignes de pliage que longent les bandes de renfort (20, 21).

5. Emballage selon la revendication 4, caractérisé par le fait que les amorces de rupture (22, 23) sont constituées par de courtes entailles poinçonnées dans la bordure dudit rebord élargi (8) avec la même orientation que les lignes de pliage correspondant sur ce rebord aux bandes de renfort.

6. Emballage selon la revendication 4 ou 5, caractérisé par le fait que les bandes de renfort (20, 21) sont disposées sur la première feuille (1 ) de manière à laisser de petites marges (d) entre leurs lisières extérieures et les lignes de pliage correspondantes.

7. Emballage selon l'une quelconque des revendications 1 à 6, caractérisé par le fait qu'il est de forme prismatique avec une base (correspondant au fond précité) rectangulaire.

8. Emballage selon l'une quelconque des revendications 1 à 6, caractérisé par le fait qu'il est de forme prismatique avec une base (correspondant au fond précité) triangulaire.

9. Emballage selon l'une quelconque des revendications 1 à 6, caractérisé par le fait qu'il est de forme prismatique avec une base (correspondant au fond précité) en forme de secteur circulaire.

## Claims

1. Easily openable airtight package for products in paste form, particularly for foodstuffs such as soft or slightly-salted cheese comprising two thin sheets, namely a first sheet (1) cut to an appropriate shape and made into tray form by folding in such a way as to produce the bottom (3) and the side faces (4-7) of the package, and a second sheet (2) cuttothe dimensions of the said bottom and placed flat on the surface of the product previously placed in the said tray, wherein the parts of the first sheet which form the said side faces are extended to form marginal flaps (8-11) which are pressed down and heat-sealed on to the margins of the second sheet, the internal face of the first sheet and the external face of the second sheet being coated for this purpose with a heat-sealable lacquer, and wherein a portion of the first sheet, forming the bottom (3) and at least one side face (4), constitutes a wide opening strip (19) which is intended to tear along the folds (17, 18) bordering the said side face and the bottom by bulling on a small tongue (15) formed by the flap (8), larger than the other flaps, of that last side face (4), the corners of said larger flap being folded down along oblique fold lines (12, 13) in such a manner that the small tongue adopts a generally triangular shape and in such a manner that it is the external face, not coated with heat-sealable lacquer,of that part of the first sheet which forms the said tongue which comes into contact with the external face of the second sheet, characterised in that along the fold lines which laterally define the tear-open strip (19) of the package there are provided, adhering to the first sheet (1) of which that strip forms a part, reinforcing strips (20, 21) which guide the progressionof the tearing at the time of opening of the package, these reinforcing strips (20, 21) in that they are provided on the first sheet (1) being folded with the latter, being rectangular and each extending on the one side on to a part at least of the side face (6) which is opposite the tongue (15) and on the other side as far as a part of the larger flap (8) forming the said tongue, so that the reinforcing strips, which extend parallel or substantially parallel to each other over the major part of their length, are directed towards each other over the rest of their length - after folding of the first sheet (1) - by virtue of their end portions which belong to the tongue (15) and extend along the fold line (24) located at the foot of the latter.

2. A package according to claim 1, in which the width of the larger flap is such that between the two folded-down corners of the tongue there remain uncovered heat-sealable portions of the first sheet and of the second sheet facing it, characterised in that the larger flap (8) is complementarily enlarged at a central portion (31) of its border, to a width (e) which is lees than the width (b) of the opening strip (19), in such a manner that the entire surface of the tongue (15) becomes covered by the folded-down corners, with the sole exception of the aforesaid heat-sealable portions, the latter being defined by a small window (30) defined by the end notches (32, 33) produced at the angles which the said flap (8) makes with the said enlarged central portion (31).

3. A package according to claim 1 or 2, characterised in that the reinforing strips (20, 21) are heat-sealed on to the first sheet (1).

4. A package according to any one of claims 1 to 3, characterised in that starting zones (22, 23) for tearing are provided in the larger flap (8) which forms the tongue, preferably at the ends of the fold lines which run along the reinforcing strips (20, 21).

5. A package according to claim 4, characterised in that the starting zones (22, 23) for tearing are formed by short notches punched in the edge of the said larger flap (8) with the same ortientation as the corresponding fold lines on the flap for the reinforcing strips.

6. A package according to claim 4 or 5, characterised in that the reinforcing strips (20, 21) are positioned on the first sheet (1) in such a manner as to leave small margins (d) between their outer edges and the corresponding fold lines.

7. A package according to any one of claims 1 to 6, characterised in that the package is prismatic in shape with a rectangular base (corresponding to the aforesaid bottom).

8. A package according to any one of claims 1 to 6, characterised in that the package is of prismatic shape with a triangular base (corresponding to the aforesaid bottom).

9. A package according to any one of claims 1 to 6, characterised in that the package is of prismatic shape with a base shaped as a sector of a circle (corresponding to the aforesaid bottom).

## Patentansprüche

1. Leicht zu öffnende, dichte Packung für pastöse Erzeugnisse, insbesondere für Lebensmittel wie Schmelzkäse oder halbsalzige (salzarme) Käse, bestehend aus zwei dünnen Folien, nämlich einer ersten, in geeigneter Kontur zugeschnittenen Folie (1), die durch Falzen als Schale in der Weise geformt ist, dass der Boden (3) und die Seitenflächen (4-7) der Packung hervortreten, und einer zweiten Folie (3), die in den Abmessungen des Bodens zugeschnitten und flach auf der Oberfläche des zu verpackenden und zuvor in die Schale eingebrachten Erzeugnisses aufgelegt ist, wobei die die Seitenflächen bildenden Teile der ersten Folie sich in Randleisten (8-11) fortsetzen, die umgeschlagen auf die Ränder der zweiten Folie thermisch aufgesiegelt sind, wozu jeweils die Innenseite der ersten Folie und die Aussenseite der zweiten Folie mit einem heisssiegelfähigen Lack versehen sind, und wobei ein den Boden (3) und zumindest eine Seitenwand (4) umfassender Teil der ersten Folie einen breiten Öffnungsstreifen (19) bildet, der dazu vorgesehen ist, längs der die Seitenfläche und den Boden begrenzenden Falze (17, 18) durch Zug an einer Lasche (15) aufzureissen, die von der, gegenüber den anderen breiteren Randleiste (8) der Seitenfläche (4) gebildet ist, wobei die Ecken dieser verbreiterten Randleiste längs schräger Falzlinien (12, 13) derart umgeschlagen sind, dass die Zuglasche eine im wesentlichen dreieckige Gestalt einnimmt und dies die nicht mit dem heisssiegelfähigen Lack bedeckte Aussenseite des die Lasche bildenden Teils der ersten Folie ist, die mit der Aussenseite der zweiten Folie in Berührung kommt, dadurch gekennzeichnet, dass längs der den Öffnungsstreifen (19) der Packung seitlich begrenzenden Falzlinie an der ersten Folie, in der dieser Streifen gehalten ist, anhaftende Verstärkungsstreifen (20, 21) vorgesehen sind, die den Vorgang des Ausreissens während des Öffnens der Packung fördern, wobei die Verstärkungsstreifen bei Betrachtung der ersten Folie vor deren Faltung rechtwinklig sind und jeder von ihnen sich einerseits auf einen Teil zumindest der der Zugiasche (15) gegenüberstehenden Seitenfläche (6) und andererseits bis zu einem Teil der verbreiterten, die Lasche bildenden Randleiste (8) derart erstreckt, dass die Verstärkungsstreifen, die über den grössten Teil ihrer Länge parallel oder im wesentlichen parallel zueinander verlaufen, über den Rest ihrer Länge - nach Faltung der ersten Folie (1) - durch zu der Lasche (15) gehörende und längs der unter dieser liegenden Falzline (24) sich erstreckende Endteile aufeinander zu verlaufen.

2. Packung nach Anspruch 1, bei welcher die Grösse der verbreiterten Randleiste so gewählt ist, dass zwischen den beiden umgeschlagenen Ecken der Zuglasche heisssiegelfähige Bereiche der ersten Folie und der gegenüberliegenden zweiten Folie offen bleiben, dadurch gekennzeichnet, dass die verbreiterte Randleiste (8) an ihrem Rand ergänzend durch einen Mittelbereich (31) mit gegenüber der Breite (b) des Öffnungsstreifens (19) geringer Länge (e) derart verbreitet ist, dass die gesamte Oberfläche der Zuglasche (15) durch die eingeschlagenen Ecken bedeckt ist mit Ausnahme der genannten heisssiegelfähigen Bereiche, die von einem kleinen Fenster (30) begrenzt sind, das von den Endeinschnitten (32, 33) bestimmt ist, die an den Ecken der Randleiste (8) auf Grund des verbreiterten Mittelbereichs (31) auftreten.

3. Packung nach Anspruch 1 oder 2, dadurch gekennzeichnet, dass die Verstärkungsstreifen (20, 21) auf die erste Folie (1) heiss aufgesiegelt sind.

4. Packung nach einem der Ansprüche 1 bis 3, dadurch gekennzeichnet, dass in der die Zuglasche bildenden, verbreiterten Randleiste (8) im wesentlichen am Ende der Falzlinien, die sich längs der Verstärkungsstreifen (20, 21) erstrecken, Einrissansätze (22, 23) vorgesehen sind.

5. Packung nach Anspruch 4, dadurch gekennzeichnet, dass die Einrissansätze (22, 23) von kurzen Einschnitten gebildet sind, die an der verbreiterten Randleiste (8) in gleicher Ausrichtung eingestanzt sind wie die den Verstärkungsstreifen auf dieser Randleiste entsprechenden Falzlinien.

6. Packung nach den Ansprüchen 4 oder 5, dadurch gekennzeichnet, dass die Verstärkungsstreifen (20,21) auf der ersten Folie (1) derart angeordnet sind, dass schmale Streifen (d) zwischen ihren äusseren Rändern und den entsprechenden Falzlinien verbleiben.

7. Packung nach einem der Ansprüche 1 bis 6, dadurch gekennzeichnet, dass sie eine prismatische Form mit rechtwinkliger Grundfläche (entsprechend dem vorerwähnten Boden) aufweist,

8. Packung nach einem der Ansprüche 1 bis 6, dadurch gekennzeichnet, dass sie eine prismatische Form mit dreieckiger Grundfläche (entsprechend dem vorerwähnten Boden) aufweist.

9. Packung nach einem der Ansprüche 1 bis 6, dadurch gekennzeichnet, dass sie eine prismatische Form mit kreisausschnittförmiger Grundfläche (entsprechend dem vorerwähnten Boden) aufweist.
